# EUROPÄISCHE PATENTSCHRIFT

(11) **EP 2 283 902 B1**
(45) Veröffentlichungstag und Bekanntmachung des Hinweises auf die Patenterteilung: **08.06.2016**
(21) Anmeldenummer: 10015115.8
(22) Anmeldetag: 28.05.2008
(51) Int. Cl.: A62C 35/02, A62C 99/00

(54) **LÖSCHVORRICHTUNG UND VERFAHREN ZUR LOKALEN BRANDBEKÄMPFUNG**
EXTINGUISHING APPARATUS AND METHOD FOR LOCAL FIRE-FIGHTING
APPAREIL D'EXTINCTION ET PROCÉDÉ DESTINÉS À LA LUTTE CONTRE L'INCENDIE LOCALE

(30) Priorität: 06.08.2007 DE 102007036902
(43) Veröffentlichungstag der Anmeldung: 16.02.2011
(62) Teilanmeldung aus: 08758824.0
(73) Patentinhaber: Blücher GmbH, 40699 Erkrath (DE)
(72) Erfinder: von Blücher, Hasso, 40699 Erkrath (DE)
(74) Vertreter: Von Rohr Patentanwälte Partnerschaft mbB

(56) Entgegenhaltungen:
- WO-A-2006/085817
- DE-A1- 3 515 865
- US-A- 4 776 403
- US-A- 4 819 732
- US-A1- 2006 213 565

## Beschreibung

Die Erfindung betrifft eine Löschvorrichtung und ein Verfahren zur lokalen Brandbekämpfung außerhalb von Gebäuden am Ort eines Brandherdes mit den Oberbegriffsmerkmalen des Patentanspruchs 1 bzw. des Patentanspruchs 5 bzw. des Patentanspruchs 7.

Bei der Brandbekämpfung im offenen Gelände, beispielsweise bei der Waldbrandbekämpfung, kommen neben Löschflugzeugen und kompletten Feuerlöschzügen oft kleinere mobile Löscheinheiten zum Einsatz, insbesondere wenn es um die Bekämpfung von Glutnestern bzw. Brandnestern geht. Diese mobilen Löscheinheiten bestehen aus einem Vorratsbehälter, der sich auf dem Rücken tragen läßt, und einer Sprüheinrichtung zum Versprühen von in dem Vorratsbehälter gespeichertem Löschwasser auf Brand- bzw. Glutnester. Dies ist jedoch nur wenig wirksam, da zum einen die Löschwassermenge begrenzt ist und zum anderen auf diese Weise nur kleine Flächen mit dem Löschwasser benetzt werden können.

Aus der WO 2006/085817 A ist eine Löschvorrichtung bekannt, die zur lokalen Brandbekämpfung außerhalb von Gebäuden am Ort eines Brandherdes ausgebildet ist. Die bekannte Löschvorrichtung weist eine wenigstens einen Löschmittelbehälter aufweisende verfahrbare Löscheinheit auf. Mit dem Löschmittelbehälter ist eine manuell betätigbare Hochdrucksprüheinrichtung mit wenigstens einer Löschdüse fluidkommunisierend verbunden. Darüber hinaus ist wenigstens eine Druckerzeugungseinrichtung zum Austrag von Löschmittel über die Hochdrucksprüheinrichtung vorgesehen, wobei die Druckerzeugungseinrichtung zur Erzeugung eines Austragsdrucks des Löschmittels von wenigstens 10 bar ausgebildet und das Löschmittel als Sprühnebel austragbar ist. Bei dem Löschmittel kann es sich um eine Mischung von Löschwasser mit wenigstens einem Löschwasseradditiv handeln.

Die US 2006/0213565 A1 offenbart ein Löschsystem zum Austrag von vorzugsweise schaumartigem Löschmittel. Das Löschmittel besteht aus Löschwasser und einem Löschwasseradditiv, das dem Löschwasser unmittelbar vor dem Austrag zugegeben wird.

Weiterhin betrifft die DE 35 15 865 A1 die Verwendung eines wässrigen Systems aus einer Natrium- oder Kaliumionen enthaltenden wässrigen Phase, in der durch Hydratation gequollene Gelteilchen als einzelne polyanionische Makromoleküle aus mäßig vernetzten, wasserunlöslichen Acrylsäurecopolymerisaten dispergiert sind, als Löschwasser.

Aufgabe der vorliegenden Erfindung ist es, eine Löschvorrichtung und ein Löschverfahren jeweils der vorgenannten Art zur Verfügung zu stellen, die eine lokale Brandbekämpfung außerhalb von Gebäuden am Ort eines Brandherdes mit hohem Wirkungsgrad ermöglichen und leicht handhabbar sind.

Die zuvor geschilderte Aufgabenstellung wird erfindungsgemäß durch den Gegenstand von Patentanspruch 1 gelöst, welcher die erfindungsgemäße Löschvorrichtung betrifft; weitere, vorteilhafte Weiterbildungen und Ausgestaltungen sind Gegenstand der entsprechenden Unteransprüche.

Weiterer Gegenstand der vorliegenden Erfindung ist das erfindungsgemäße Verfahren zur lokalen Brandbekämpfung außerhalb von Gebäuden am Ort eines Brandherdes gemäß Patentanspruch 5; weitere, vorteilhafte Weiterbildungen und Ausgestaltungen sind Gegenstand des diesbezüglichen Unteranspruchs.

Darüber hinaus ist Gegenstand der vorliegenden Erfindung das erfindungsgemäße Verfahren gemäß Patentanspruch 7.

Zur Lösung der vorgenannten Aufgabe weist die erfindungsgemäße Löschvorrichtung wenigstens eine einen verfahrbaren Löschmittelbehälter aufweisende verfahrbare Löscheinheit auf, wenigstens eine mit dem Löschmittelbehälter fluidkommunizierend verbundene, manuell betätigbare Hochdrucksprüheinrichtung mit wenigstens einer Löschdüse und wenigstens eine Druckerzeugungseinrichtung zum Austrag von Löschmittel über die Hochdrucksprüheinrichtung auf den Brandherd, wobei die Druckerzeugungseinrichtung zur Erzeugung eines Austragsdrucks des Löschmittels von wenigstens 10 bar, vorzugsweise bis 1500 bar, insbesondere zwischen 20 bis 200 bar, ausgebildet ist. Dementsprechend ist es bei dem erfindungsgemäßen Verfahren vorgesehen, daß das Löschmittel mit Hochdruck ausgetragen wird.

Der Erfindung liegt an dieser Stelle zunächst der Grundgedanke zugrunde, die Löscheinheit mit dem Löschmittelbehälter verfahrbar auszubilden, so daß diese in die unmittelbare Nähe eines Brandherdes gefahren werden kann. Damit steht gegenüber den bislang bekannten tragbaren Löscheinheiten ein größeres Fluidreservoir für Löschmittel am Ort des Brandherdes zur Verfugung. Das Verfahren der Löscheinheit kann im einfachsten Fall mit Muskelkraft erfolgen. Grundsätzlich ist es jedoch auch möglich, einen motorischen Antrieb zum Verfahren im Gelände vorzusehen. Die Entnahme des Löschmittels aus dem Löschmittelbehälter erfolgt über die Hochdrucksprüheinrichtung, die, vorzugsweise, von einem Feuerwehrmann getragen und betätigt wird. Die Hochdrucksprüheinrichtung ist mit dem Löschmittelbehälter fluidkommunizierend verbunden, wobei mittels der Druckerzeugungseinrichtung der gewünschte Hochdruck erzeugt wird. Hierzu kann die Druckerzeugungseinrichtung wenigstens eine (Hochdruck-)Pumpe aufweisen. Grundsätzlich können auch mehrere Hochdrucksprüheinrichtungen mit einer Löscheinheit verbunden sein. Ebensogut ist es möglich, daß die Druckerzeugungseinrichtung in die Hochdrucksprüheinrichtung integriert ist, so daß die Löscheinheit lediglich als Löschmittelspeicher vorgesehen ist.

Im Zusammenhang mit der Erfindung konnte überraschenderweise festgestellt werden, daß es der Austrag des Löschmittels unter Hochdruck ermöglicht, Glutnester bzw. Brandnester mit hohem Wirkungsgrad zu löschen. Das Löschmittel wird in Form eines fein verteilten Nebels bzw. Sprühnebels ausgetragen, was ebenfalls zu einer verbesserten Löschwirkung beiträgt. Die Kombination von Hochdrucktechnik und Hochstrahldüse ermöglicht eine besonders feine Zerstäubung, des Löschmittels. Die kleinen Tröpfchen verdampfen vollständig und entziehen dadurch dem Brand ein Maximum an Energie. In der Praxis ergibt das eine optimale Löschwirkung des eingesetzten Wassers. Durch Auswechseln der Löschdüsen oder durch einfaches Verdrehen läßt sich eine Strahlverstellung vom Sprühstrahl bis hin zum Vollstrahl erreichen.

Der Öffnungswinkel des von einer Löschdüse erzeugten Sprühkegels beträgt weniger als 15°, vorzugsweise weniger als 10°. Bei noch kleinerem Öffnungswinkel ist es grundsätzlich auch möglich, das Löschmittel als Vollstrahl auszutragen.

Im einfachsten Fall handelt es sich bei dem Löschmittel um Wasser. Das Löschmittel kann aber auch wenigstens eine hydrophile, quellfähige Komponente aufweisen, wobei, vorzugsweise, die Komponente in Wasser dispergierbar sein sollte. Insbesondere können quellfähige Polymere, beispielsweise auf Polyacrylatbasis oder Polymethacrylatbasis und/oder auf Basis der Modifikationen, als Löschwasseradditive dem Löschwasser zugesetzt werden. Hydrophile quellfähige Materialien, die als Löschmittel eingesetzt werden können, sind beispielsweise aus der DE 35 15 865 A1 und der DE 38 14 751 A1 jeweils der Anmelderin bekannt. In diesem Zusammenhang sind wenigstens zwei Löschmittelbehälter vorgesehen, wobei ein erster Löschmittelbehälter zur Aufnahme von Löschwasser und ein zweiter Löschmittelbehälter zur Aufnahme des Löschwasseradditivs vorgesehen ist. In dem zweiten Löschmittelbehälter kann als Löschwasseradditiv ein Konzentrat aus superabsorbierenden Polymerteilchen enthalten sein, wobei die Polymerteilchen mit Wasser geringfügig vorgequollen und durch Einbringen in eine organische Phase an der weiteren Wasseraufnahme gehindert sind.

Aus dem Stand der Technik ist von der Firma Degussa beispielsweise ein Konzentrat mit dem Handelsnamen Firesorb® bekannt. Firesorb® ist eine flüssige Polymerzubereitung, die ein Vielfaches an Wasser aufnehmen kann. Dabei bildet sich ein hitzeabschirmendes Gel, das selbst an Decken und senkrechten Wänden haftet. Aufgrund seiner hohen Zähigkeit (Viskosität) fließt das Firesorb®-Gel nur sehr langsam von Brandgut ab und verbleibt deshalb länger löschwirksam. Der Schutzfilm nimmt die Verbrennungswärme an der Oberfläche auf, darunter bleibt die luftabschließende Funktion bestehen. Wasser, das mit Firesorb® versetzt wurde, wirkt wie eine flüssige Löschdecke, erstickt das Feuer durch Luftabschluß und sorgt für Kühlung. Firesorb® ist ein Konzentrat aus superabsorbierenden Polymerteilchen, die mit Wasser geringfügig vorgequollen sind. Durch die Einbindung in ein spezielles, biologisch abbaubares Öl werden die Polymere an einer weiteren Wasseraufnahme gehindert. In dieser Form ist das Additiv sehr gut transportier- und handhabbar.

Sobald die vorgequollenen Polymere in größere Wassermengen dosiert werden, beschleunigt sich die Wasserbindung erheblich. Durch Rühren oder Pumpen kann dieser Effekt weiter verstärkt werden. Gemäß dem zuletzt beschriebenen Beispiel kann es bei der Erfindung vorgesehen sein, daß das Löschmittel aus einer Mischung von Löschwasser mit einem Konzentrat der zuvor beschriebenen Art als Löschwasseradditiv erhältlich ist.

Um das Löschwasser und das Löschwasseradditiv zu vermischen, ist eine Mischeinrichtung vorgesehen, wobei das Löschwasser und das Löschwasseradditiv vorzugsweise getrennt voneinander der Löschdüse zugeführt und erst unmittelbar vor dem Austrag des Löschmittels miteinander vermischt werden. Beim Vermischen beschleunigt sich die Wasserbindung von superabsorbierenden Polymerteilchen erheblich. Hier muß sichergestellt sein, daß es durch das Aufquellen nicht zu einer Behinderung des Austrags kommt. Dies setzt eine entsprechende Ausbildung der Löschdüse voraus. Grundsätzlich kann es aber auch vorgesehen sein, das Löschwasser und das Löschwasseradditiv über getrennte Löschdüsen gleichzeitig oder über dieselben Löschdüsen nacheinander auszutragen. Hier kann weiter vorgesehen sein, das Löschwasser fein verteilt in Form eines Nebels auszutragen, während das Löschwasseradditiv weniger fein verteilt mit größeren Flüssigkeitstropfen ausgetragen wird. Handelt es sich bei dem Löschwasseradditiv um superabsorbierende Polymerteilchen im Gelzustand, legen sich diese wie ein Teppich über den Brandherd, so daß dieser erstickt wird. Das fein verteilte Löschwasser dagegen verdampft vollständig und entzieht dem Brand somit eine große Wärmemenge. Grundsätzlich ist es auch möglich, auch das Löschwasseradditiv durch Hochdruckaustrag in Form eines fein verteilten, großflächigen Nebels auszutragen, der eine größere Fläche abdeckt.

Die Austragsmenge des Löschmittels sollte zwischen 100 bis 2.500 1/h, vorzugsweise zwischen 500 bis 1.600 1/h, betragen. Der erste Löschmittelbehälter für das Löschwasser kann in diesem Zusammenhang ein Füllvolumen von wenigstens 50 1, insbesondere zwischen 100 bis 500 1, aufweisen. Der zweite Löschmittelbehälter für das Löschwasseradditiv weist vorzugsweise ein kleineres Volumen auf. Je nach Art des Antriebs der Löscheinheit, kann das Füllvolumen des ersten und/oder des zweiten Löschmittelbehälters auch entsprechend größer sein. Hierbei kommt es darauf an, daß das Füllvolumen des oder der Löschmittelbehälter ein Verfahren der Löscheinheit im Gelände zuläßt.

Zur Stromversorgung unabhängig von einem Löschzug oder einer stationären Energieversorgungsleitung kann eine in der Löscheinheit angeordnete Energieversorgungseinrichtung vorgesehen sein, wobei die Energieversorgungseinrichtung wenigstens einen Akkumulator als Energiespeicher aufweisen kann. An der Stelle eines Akkumulators kann auch ein vorzugsweise benzinbetriebener Generator eingesetzt werden.

Um sicherzustellen, daß Glut- oder Brandnester vollständig gelöscht werden, sollte das Löschmittel über einen Zeitraum von 1 bis 10 min., vorzugsweise 2 bis 5 min., ausgetragen werden. Um eine möglichst optimale Löschwirkung der verfügbaren Löschmittelmenge zu gewährleisten, kann vorgesehen sein, das Löschmittel getaktet auszutragen, wobei in kurzen Sprühstößen jeweils eine vorgegebene Menge des Löschmittels ausgetragen wird. Hierzu kann eine entsprechende Steuerungseinrichtung vorgesehen sein. Alternativ kann der Austrag des Löschmittels auch manuell gesteuert werden.

Im übrigen läßt es die Erfindung bedarfsweise zu, die in den Ansprüchen genannten und/oder die anhand der Zeichnung beschriebenen Merkmale miteinander zu kombinieren, auch wenn dies nicht im einzelnen beschrieben ist. Auch eine Kombination von zuvor beschriebenen Merkmalen der zur lokalen Brandbekämpfung in Gebäuden ausgebildeten Löschvorrichtungen, mit Merkmalen von solchen Löschvorrichtungen die zur lokalen Brandbekämpfung außerhalb von Gebäuden ausgebildet sind, ist möglich. Die vorstehenden Werteangaben und die angegebenen Intervalle erfassen jeweils sämtliche Werte, also nicht nur die Untergrenzen bzw. bei Intervallen die Intervallgrenzen, ohne daß dies einer ausdrücklichen Erwähnung bedarf.

Im einzelnen gibt es eine Vielzahl von Möglichkeiten, die erfindungsgemäßen Löschvorrichtungen und die erfindungsgemäßen Verfahren auszugestalten und weiterzubilden, wobei einerseits auf die abhängigen Patentansprüche und andererseits auf die nachfolgende detaillierte Beschreibung bevorzugter Ausführungsbeispiele der Erfindung unter Bezugnahme auf die Zeichnung verwiesen wird. In der Zeichnung zeigen
- Fig. 1: eine schematische Querschnittsansicht einer Löschvorrichtung ausgebildet zur lokalen Brandbekämpfung in Gebäuden am Ort eines Brandherdes und
- Fig. 2: eine schematische Querschnittsansicht einer erfindungsgemäßen Löschvorrichtung ausgebildet zur lokalen Brandbekämpfung außerhalb von Gebäuden am Ort eines Brandherdes.

In Fig. 1 ist schematisch eine Löschvorrichtung 1 ausgebildet zur lokalen Brandbekämpfung in Gebäuden am Ort bzw. in unmittelbarer Umgebung eines Brandherdes dargestellt. Die Löschvorrichtung 1 weist eine Düseneinrichtung 2 mit einer Mehrzahl von Löschdüsen 3, ausgebildet zum Austrag von Löschmittel 4 lediglich am Ort bzw. in unmittelbarer Umgebung des Brandherdes und zur dezentralen Anordnung in einem nicht dargestellten Gebäude auf. Der Austrag des Löschmittels 4 ist in Fig. 1 schematisch lediglich für eine einzelne Löschdüse 3 dargestellt. Es versteht sich, daß im Brandfall aus einer Mehrzahl von Löschdüsen 3, vorzugsweise aus allen Löschdüsen 3, das Löschmittel 4 ausgetragen wird.

Die Düseneinrichtung 2 ist integraler Bestandteil einer als Löschsäule ausgebildeten Löscheinheit 5, die bei der dargestellten Ausführungsform 2 Löschmittelbehälter 6, 7 sowie eine Druckerzeugungseinrichtung 8 und eine Mischeinrichtung 9 aufweist. Darüber hinaus ist eine Mehrzahl von Brandsensoren 10 zur Detektion eines Brandes vorgesehen, die auf eine insbesondere kombinierte Optik-, Rauch-, CO-, Temperaturindikation eingestellt sind. Die von den Brandmeldesensoren 10 aufgenommenen Daten werden auf eine nicht im einzelnen dargestellte Steuereinrichtung übertragen, wobei die Steuereinrichtung in Abhängigkeit von den empfangenen Signalen die Aktivierung einer Löschfunktion bewirkt. Nach Aktivierung der Löschfunktion erfolgt eine Abgabe von Löschmittel 4 über die Löschdüsen 3. In der Steuereinrichtung kann zusätzlich eine Fernmeldefunktion zur Übertragung einer Nachricht an einen vorgegebenen Empfänger integriert sein. Die Brandmeldesensoren 10 sind ebenso wie die Löschdüsen 3 über eine Gehäusewandung 11 der Löscheinheit 5 verteilt angeordnet.

Das Löschmittel 4 ist aus einer Mischung von Löschwasser 12 und wenigstens einem Löschwasseradditiv 13 erhältlich, wobei als Löschwasseradditiv 13 ein gelförmiges Konzentrat aus wenigstens einem in Wasser vorgequollenen Polymer in einer organischen Phase eingesetzt wird. Das Löschwasser 12 ist in dem ersten Löschmittelbehälter 6 und das Löschwasseradditiv 13 in dem zweiten Löschmittelbehälter 7 gespeichert. Im Brandfall wird nach Aktivierung der Löschfunktion von der Druckerzeugungseinrichtung 8 Löschwasser 12 und Löschwasseradditiv 13 in einem vorgegebenen Mischungsverhältnis ausgesaugt und zu der Mischeinrichtung 9 geleitet. Vorzugsweise ist eine Zudosierung von 1 bis 10 %, insbesondere von 2 bis 3 %, des Löschwasseradditivs 13 zum Löschwasser 12 vorgesehen. Die Druckerzeugungseinrichtung 8 erzeugt dabei den zum Austragen des Löschmittels 4 über die Löschdüsen 3 erforderlichen Austragsdruck des Löschmittels 4 von wenigstens 10 bar, vorzugsweise bis 1.500 bar, insbesondere zwischen 20 bis 200 bar. Bei einer weiter bevorzugten Ausführungsform wird ein Austragsdruck von ca. 40 bar erzeugt. Die Druckerzeugungseinrichtung 8, bei der sich im einfachsten Fall um eine Pumpe handeln kann, ist über Druckleitungen 14 mit den Löschdüsen 3 einerseits und über Saugleitungen 15a-c mit der Mischeinrichtung 9 und den beiden Löschmittelbehältern 6, 7 verbunden.

Im Brandfall kommt es zum Austrag des Löschmittels 4 unter Überdruck, wobei das Löschmittel 4 als Sprühnebel ausgetragen wird. Der Hochdruckaustrag des Löschmittels 4 ermöglicht eine besonders feine Zerstäubung des Löschmittels. In der Praxis ergibt das eine optimale Löschwirkung des eingesetzten Löschmittels 4. Zudem wird das Raumtemperaturniveau im Umgebungsbereich des Brandherdes sehr schnell gesenkt sowie Ruß und schwebende Partikel aus der Umgebungsluft ausgewaschen. Somit wird auch die Sichtweite in einem brandbelasteten Raum positiv beeinflußt. Der geringe Löschmittelverbrauch bei höchster Wirksamkeit sorgt für einen kostengünstigen Schutz des Gebäudeinventars bei einer sehr kurzen Zeitdauer, innerhalb der ein Brandherd vollständig gelöscht werden kann. Im übrigen wird durch den Hochdruckaustrag des Löschmittels 4 sichergestellt, daß Glut- bzw. Brandnester vollständig gelöscht werden können, so daß ein Wiederaufflammen des Brandes nicht befürchtet werden muß.

Das Löschwasseradditiv 13 enthält superabsorbierende Polymerteilchen, die mit Wasser geringfügig vorgequollen sind. Durch die Einbindung in ein spezielles, biologisch abbaubares Öl werden die Polymere an einer weiteren Wasseraufnahme, gehindert. In dieser Form ist das Löschwasseradditiv 13 sehr gut transportier- und handhabbar. Sobald das Löschwasseradditiv 13 in der Mischeinrichtung 9 mit dem Löschwasser 12 vermischt wird, kommt es zur erneuten Wassereinbindung, wobei durch Rühren oder Pumpen dieser Effekt weiter verstärkt werden kann. Bei der in Fig. 1 dargestellten Löschvorrichtung 1 ist es daher erforderlich, daß nach dem Vermischen von Löschwasser 12 und Löschwasseradditiv 13 die so erhaltene Löschmittelmischung möglichst schnell über die Löschdüsen 3 ausgetragen wird, bevor der Quellungsgrad der Polymerteilchen derart zugenommen hat, daß ein Versprühen des Löschmittels 4 nicht mehr möglich ist oder behindert wird. Die im Löschwasseradditiv 13 enthaltenen Polymerteilchen legen sich nach dem Versprühen wie ein Löschteppich über den Brandherd und ersticken diesen.

Nicht dargestellt ist, daß auch vorgesehen sein kann, das Löschwasser 12 und das Löschwasseradditiv 13 erst unmittelbar vor dem Austritt aus den Löschdüsen 3 zu vermischen oder auch getrennt voneinander über die Löschdüsen 3 zu versprühen. Werden das Löschwasser 12 und das Löschwasseradditiv 13 getrennt voneinander versprüht, so können zwei Druckerzeugungseinrichtungen 8 vorgesehen sein, um den notwendigen Austrittsdruck des Löschwassers 12 einerseits und des Löschwasseradditivs 13 andererseits aufzubauen. Hier können Löschdüsen 3 für das Löschwasser 12 einerseits und weitere Löschdüsen 3 für das Löschwasseradditiv 13 andererseits vorgesehen und entsprechend ausgebildet sein. Werden das Löschwasser 12 und das Löschwasseradditiv 13 getrennt voneinander versprüht, so kann es bei ausreichender Menge des Löschwassers 12 dazu kommen, daß die im Löschwasseradditiv 13 enthaltenen vorgequollenen Polymerteilchen unter Aufnahme von Löschwasser 12 nach dem Versprühen noch weiter aufquellen, was sich günstig auf die Löschwirkung auswirkt.

Darüber hinaus wird darauf hingewiesen, daß im Brandfall vorzugsweise über die einem Brandherd zugewandten Löschdüsen 3 ein Austrag des Löschmittels 4 vorgesehen ist. Hier können die Brandmeldesensoren 10 derart ausgebildet sein, daß nicht nur das Auftreten eines Brandherdes, sondern auch dessen Ausrichtung zur Löscheinheit 5 als Steuerinformation an die Steuereinrichtung weitergegeben wird. In Abhängigkeit davon, auf welcher Seite der Brandherd lokalisiert ist, erfolgt dann der Austrag des Löschmittels 4 lediglich auf der einen oder anderen Seite bzw. auf der dem Brandherd zugewandten Außenseite der Löscheinheit 5. Um eine hohe Löschwirkung sicher zu stellen, sind die Löschdüsen 3 vorzugsweise gleichverteilt über die Gehäusewandung 11 der Löscheinheit 5 angeordnet, wobei sich die Löschdüsen 3 bei der dargestellten Ausführungsform über die gesamte obere Hälfte der Gehäusewandung 11 erstrecken. Im übrigen sind eine Mehrzahl von Löschdüsen 3 an einer oberen Stirnfläche 16 der Gehäusewandung 11 vorgesehen. Dadurch kann der Löschmittelaustrag über die gesamte Außenfläche einschließlich der oberen Stirnfläche 16 der Löscheinheit 5 erfolgen, wobei es grundsätzlich auch möglich ist, daß Löschdüsen 3 auch im Bereich der unteren Hälfte der Gehäusewandung 11 vorgesehen sind.

Nicht dargestellt ist im übrigen, daß in der Löscheinheit 5 eine Energieversorgungseinrichtung vorgesehen ist, wobei die Energieversorgungseinrichtung wenigstens einen Akkumulator als Energiespeicher zum Betrieb der Druckerzeugungseinrichtung 8 aufweist. Im übrigen läßt sich die als Löschsäule ausgebildete Löscheinheit 5 bedarfsweise transportabel oder auch ortsfest in dem Gebäude anordnen.

In Fig. 2 ist eine Löschvorrichtung 17 dargestellt, die zur lokalen Brandbekämpfung außerhalb von Gebäuden am Ort bzw. in unmittelbarer Umgebung eines Brandherdes ausgebildet ist. Die Löschvorrichtung 17 weist eine schematisch dargestellte verfahrbare Löscheinheit 18 und wenigstens eine schematisch dargestellte Hochdrucksprüheinrichtung 19 auf. Im übrigen sind innerhalb der Löscheinheit 18 ein erster Löschmittelbehälter 20 für Löschwasser 21 und ein zweiter Löschmittelbehälter 22 für ein Löschwasseradditiv 23 angeordnet. Das Löschwasseradditiv 23 entspricht dem Löschwasseradditiv 13, das bei der in Fig. 1 dargestellten Löschvorrichtung 1 eingesetzt wird.

Im übrigen weist die Löscheinheit 18 eine Druckerzeugungseinrichtung 24 und eine Mischeinrichtung 25 auf. Mittels der Druckerzeugungseinrichtung 24, bei der es sich um eine Hochdruckpumpe handelt, wird der notwendige Austragsdruck für ein Löschmittel 26 aufgebaut, wobei das Löschmittel 26 durch Mischen von Löschwasser 21 mit dem Löschwasseradditiv 23 in einem vorgegebenen Mischungsverhältnis in der Mischeinrichtung 25 erhältlich ist. Vorzugsweise ist eine Zudosierung von 1 bis 10 %, insbesondere von 2% bis 3 %, des Löschwassers 21 vorgesehen. Dabei wird von der Druckerzeugungseinrichtung 24 über Saugleitungen 27a und 27b das Löschwasser 21 und das Löschwasseradditiv 23 zur Mischeinrichtung 25 angesaugt. Das Löschmittel 26 wird dann über die weitere Saugleitung 27c und eine Druckleitung 28 einer Löschdüse 29 der Hochdrucksprüheinrichtung 19 zugeführt. Der Austrag des Löschmittels 26 erfolgt in Form eines Sprühnebels unter Hochdruck, was zu den im Zusammenhang mit der in Fig. 1 dargestellten Löschvorrichtung 1 beschriebenen Vorteilen beim Löschvorgang führt.

Die Hochdrucksprüheinrichtung 19 ist manuell von einem Feuerwehrmann trag- und betätigbar, so daß der Sprühnebel des Löschmittels 26 zielgerichtet auf den Ort eines Brandherdes ausgerichtet werden kann. Nicht dargestellt ist darüber hinaus, daß die Löscheinheit 18 eine Energieversorgungseinrichtung mit wenigstens einem Akkumulator als Energiespeicher für die Druckerzeugungseinrichtung 24 aufweist. Damit ist ein autarker Betrieb der Löschvorrichtung 17 unabhängig von einer stationären Stromversorgung möglich. An der Stelle eines Akkumulators kann die Energieversorgungseinrichtung auch einen Generator aufweisen.

Die in Fig. 2 dargestellte Löschvorrichtung 17 ermöglicht es, eine größere Löschwassermenge zum Ort eines Brandherdes zu transportieren und mittels der Hochdrucksprüheinrichtung 19 das Löschwasser 21 zusammen mit dem Löschwasseradditiv 23 auszutragen, so daß insbesondere Glut- und Brandnester wirkungsvoll bekämpft werden können.

## Patentansprüche

1. Löschvorrichtung (17), ausgebildet zur lokalen Brandbekämpfung außerhalb von Gebäuden am Ort eines Brandherdes und aufweisend
- eine einen ersten Löschmittelbehälter (20) für Löschwasser (21), einen zweiten Löschmittelbehälter (22) für ein Löschwasseradditiv (23) und eine Mischeinrichtung (25) zur Mischung von Löschwasser (21) und Löschwasseradditiv (23) aufweisende verfahrbare Löscheinheit (18),
- wenigstens eine mit dem Löschmittelbehälter (20, 22) fluidkommunizierend verbundene, manuell betätigbare Hochdrucksprüheinrichtung (19) mit wenigstens einer Löschdüse (29) und
- wenigstens eine Druckerzeugungseinrichtung (24) zum Austrag von Löschmittel (26) über die Hochdrucksprüheinrichtung (19),
wobei die Druckerzeugungseinrichtung (24) zur Erzeugung eines Austragsdrucks des Löschmittels (26) von wenigstens 10 bar ausgebildet ist und
wobei das Löschmittel (26) aus einer Mischung von Löschwasser (21) und Löschwasseradditiv (23) erhältlich ist,
**dadurch gekennzeichnet,**
**daß** als Löschwasseradditiv (23) ein Konzentrat aus wenigstens einem vorgequollenen superabsorbierenden Polymer in einer organischen Phase vorgesehen ist, wobei die Löschdüse (29) als Hochstrahldüse ausgebildet ist, wobei das Löschmittel (26) als Sprühnebel austragbar ist und wobei der Öffnungswinkel des von der Löschdüse (29) erzeugten Sprühkegels weniger als 15° beträgt.

2. Löschvorrichtung nach Anspruch 1, **dadurch gekennzeichnet, daß** das Löschmittel mit einem Öffnungswinkel von weniger als 10° austragbar ist.

3. Löschvorrichtung nach einem der Ansprüche 1 oder 2, **dadurch gekennzeichnet, daß** die Austragsmenge des Löschmittels (26) 100 bis 2500 l/h, vorzugsweise 500 bis 1600 l/h, beträgt.

4. Löschvorrichtung nach einem der Ansprüche 1 bis 3, **dadurch gekennzeichnet, daß** der erste Löschmittelbehälter (20) ein Füllvolumen von wenigstens 50 I, insbesondere zwischen 100 bis 500 l, aufweist und daß, vorzugsweise, der zweite Löschmittelbehälter (22) ein kleineres Volumen aufweist.

5. Verfahren zur lokalen Brandbekämpfung außerhalb von Gebäuden am Ort eines Brandherdes mittels wenigstens einer Löschvorrichtung (17), wobei die Löschvorrichtung (17)
- eine einen ersten Löschmittelbehälter (20) für Löschwasser (21), einen zweiten Löschmittelbehälter (22) für ein Löschwasseradditiv (23) und eine Mischeinrichtung (25) zur Mischung von Löschwasser (21) und Löschwasseradditiv (23) aufweisende verfahrbare Löscheinheit (18),
- wenigstens eine mit dem Löschmittelbehälter (20, 22) fluidkommunizierend verbundene, manuell betätigbare Hochdrucksprüheinrichtung (19) mit wenigstens einer Löschdüse (29) und
- wenigstens eine Druckerzeugungseinrichtung (24) zum Austrag von Löschmittel (26) über die Hochdrucksprüheinrichtung (19), wobei die Druckerzeugungseinrichtung (24) zur Erzeugung eines Austragsdrucks des Löschmittels (26) von wenigstens 10 bar ausgebildet ist,
aufweist,
wobei das Löschmittel (26) aus einer Mischung von Löschwasser (21) mit wenigstens einem Löschwasseradditiv (23) erhältlich ist und mit einem Überdruck von wenigstens 10 bar als Sprühnebel ausgetragen wird,
**dadurch gekennzeichnet,**
**daß** als Löschwasseradditiv (23) ein Konzentrat aus wenigstens einem vorgequollenen superabsorbierenden Polymer in einer organischen Phase vorgesehen ist, wobei die Löschdüse (29) als Hochstrahldüse ausgebildet wird und wobei das Löschmittel (26) als Sprühkegel mit einem Öffnungswinkel von weniger als 15° ausgetragen wird.

6. Verfahren nach Anspruch 6, **dadurch gekennzeichnet, daß**, das Löschwasser (21) und das Löschwasseradditiv (23) getrennt voneinander der Löschdüse (29) zugeführt werden und daß, weiter vorzugsweise, das Löschwasser (21) und das Löschwasseradditiv (23) unmittelbar vor dem Austrag vermischt werden.

7. Verfahren zur lokalen Brandbekämpfung außerhalb von Gebäuden am Ort eines Brandherdes mittels wenigstens einer Löschvorrichtung (17), wobei die Löschvorrichtung (17) aufweist
- eine einen ersten Löschmittelbehälter (20) für Löschwasser (21) und einen zweiten Löschmittelbehälter (22) für ein Löschwasseradditiv (23) aufweisende verfahrbare Löscheinheit (18),
- wenigstens eine mit den Löschmittelbehältern (20, 22) fluidkommunizierend verbundene, manuell betätigbare Hochdrucksprüheinrichtung (19) mit einer Mehrzahl von Löschdüsen (29) und
- wenigstens eine Druckerzeugungseinrichtung (24) zum Austrag des Löschwassers (21) und des Löschwasseradditivs (23) über die Hochdrucksprüheinrichtung (19),
- wobei als Löschwasseradditiv (23) ein Konzentrat aus wenigstens einem vorgequollenen superabsorbierenden Polymer in einer organischen Phase vorgesehen ist,
- wobei das Löschwasser (21) und das Löschwasseradditiv (23) über getrennte Löschdüsen gleichzeitig oder über dieselben Löschdüsen nacheinander ausgetragen werden,
- wobei das Löschwasser (21) fein verteilt in Form eines Nebels und das Löschwasseradditiv (23) weniger fein verteilt mit größeren Flüssigkeitstropfen ausgetragen wird und
- wobei das Löschmittel (26) mit einem Überdruck von wenigstens 10 bar als Sprühnebel ausgetragen wird.

## Claims

1. Fire extinguishing device (17), designed for local firefighting outside buildings at the site of a fire source and comprising
- a first extinguishing agent container (20) for an extinguishing water (21), a second extinguishing agent container (22) for an extinguishing water additive (23), a mixing device (25) for mixing extinguishing water (21), and a mobile extinguishing unit (18) for an extinguishing water additive (23);
- at least a manually operable high-pressure spraying device (19) with at least an extinguishing nozzle (29) in fluid communication with the extinguishing agent container (20, 22), and
- at least a pressure generation device (24) for the discharge of an extinguishing agent (26) via the high-pressure spraying device (19),
wherein the pressure generation device (24) is designed to generate a discharge pressure for the extinguishing agent (26) of at least 10 bar, and
wherein the extinguishing agent (26) is produced from a mixture of extinguishing water (21) and an extinguishing water additive (23),
**characterized in that,**
a concentrate of at least one pre-swollen super-absorbent polymer in an organic phase is provided as the extinguishing water additive (23), wherein the extinguishing nozzle (29) is formed as a high-pressure jet nozzle, wherein the extinguishing agent (26) is dischargeable as a spray mist, and wherein the opening angle of the spray cone produced by the extinguishing nozzle (29) is less than 15°.

2. Fire extinguishing device according to claim 1, **characterized in that** the extinguishing agent can be discharged with an opening angle of less than 10°.

3. Fire extinguishing device according to one of the claims 1 or 2, **characterized in that** the discharge rate of the extinguishing agent (26) is 100 to 2500 l/h, preferably 500 to 1600 l/h.

4. Fire extinguishing device according to one of the claims 1 to 3, **characterized in that** the first extinguishing agent container (20) has a filling volume of at least 50 I, in particular between 100 to 500 I, and that, preferably, the second extinguishing agent container (22) has a smaller volume.

5. Method for local firefighting outside buildings at the site of a fire source by at least one extinguishing device (17), wherein the extinguishing device (17) comprises
• a first extinguishing agent container (20) for extinguishing water (21), a second extinguishing agent container (22) for an extinguishing water additive (23), and a mixing device (25) for mixing the extinguishing water (21) and the extinguishing water additive (23), and a mobile extinguishing unit (18),
• at least a manually operable high-pressure spraying device (19) with at least an extinguishing nozzle (29) in fluid communication with the extinguishing agent container (20, 22), and
• at least a pressure generation device (24) for the discharge of extinguishing agent (26) via the high-pressure spraying device (19), wherein the pressure generation device (24) is designed to generate a discharge pressure of the extinguishing agent (26) of at least 10 bar,
wherein the extinguishing agent (26) comprises a mixture of extinguishing water (21) and at least an extinguishing water additive (23), and is discharged as a spray at a pressure of at least 10 bar,
**characterized in that,**
a concentrate of at least one pre-swollen super-absorbent polymer in an organic phase is provided as the extinguishing water additive (23), wherein the extinguishing nozzle (29) is formed as a high-pressure jet nozzle and wherein the extinguishing agent (26) is dischargeable as a spray mist with an opening angle of less than 15°.

6. Method according to claim 5, **characterized in that** the extinguishing water (21) and the extinguishing water additive (23) are supplied to the extinguishing nozzles (29) separately from each other, and that preferably the extinguishing water (21) and the extinguishing water additive (23) are mixed immediately before discharge.

7. Method for local firefighting outside buildings at the site of a fire source by means of at least one extinguishing device (17), wherein the extinguishing device (17) comprises
- a first extinguishing agent container (20) for an extinguishing water (21) and a second extinguishing agent container (22) for an extinguishing water additive (23), and a mobile extinguishing unit (18),
- at least a manually operable high-pressure spraying device (19) having a plurality of extinguishing nozzles (29) in fluid communication with the extinguishing agent containers (20, 22), and
- at least a pressure generation device (24) for discharge of the extinguishing water (21) and the extinguishing water additive (23) via the high-pressure spraying device (19),
- wherein a concentrate comprising at least a pre-swollen super-absorbent polymer in an organic phase is provided as the extinguishing water additive (23),
- wherein the extinguishing water (21) and the extinguishing water additive (23) are simultaneously discharged via separate extinguishing nozzles or in succession via the same extinguishing nozzles,
wherein the extinguishing water (21) is finely discharged in the form of a spray mist, while the extinguishing water additive (23) is less finely discharged with larger liquid drops, and
wherein the extinguishing agent (26) is discharged as a spray mist with a pressure of at least 10 bar.

## Revendications

1. Dispositif d'extinction (17), conçu pour la lutte locale contre le feu à l'extérieur de bâtiments sur le site d'un foyer d'incendie, et comprenant
- une unité mobile d'extinction (18), comprenant un premier réservoir d'agent d'extinction (20) pour eau d'extinction (21), un deuxième réservoir d'agent d'extinction (22) pour un additif (23) pour eau d'extinction, et un dispositif mélangeur (25) pour mélanger l'eau d'extinction (21) et l'additif (23) pour eau d'extinction,
- au moins un dispositif (19) de jet sous haute pression, relié au réservoir d'agent d'extinction (20, 22) en communication fluidique, pouvant être manoeuvré à la main, et comportant au moins une buse d'extinction (29), et
- au moins un dispositif (24) générateur de pression, pour éjecter l'agent d'extinction (26) par l'intermédiaire d'un dispositif (19) de jet sous haute pression,
le dispositif (24) générateur de pression étant conçu pour produire une pression d'éjection de l'agent d'extinction (26) d'au moins 10 bar, et
l'agent d'extinction (26) pouvant être obtenu à partir d'un mélange d'eau d'extinction (21) et d'additif (23) pour eau d'extinction,
**caractérisé en ce qu'**on prévoit en tant qu'additif (23) pour eau d'extinction un concentré d'au moins un polymère superabsorbant pré-gonflé dans une phase organique, la buse d'extinction (29) étant conçue comme une buse pour jet sous haute pression, l'agent d'extinction (26) pouvant être éjecté sous forme d'un brouillard, et l'angle d'ouverture du cône du jet de pulvérisation, produit par la buse d'extinction (29), étant inférieur à 15°.

2. Dispositif d'extinction selon la revendication 1, **caractérisée en ce que** l'agent d'extinction peut être éjecté avec un angle d'ouverture inférieur à 10°.

3. Dispositif d'extinction selon l'une des revendications 1 ou 2, **caractérisé en ce que** le débit d'éjection de l'agent d'extinction (26) est de 100 à 2500 l/h, de préférence de 500 à 1600 l/h.

4. Dispositif d'extinction selon l'une des revendications 1 à 3, **caractérisé en ce que** le premier réservoir d'agent d'extinction (20) présente un volume de remplissage d'au moins 50 1, en particulier compris entre 100 et 500 1, et que de préférence le deuxième réservoir d'agent d'extinction (22) présente un volume plus petit.

5. Procédé de lutte locale contre le feu à l'extérieur de bâtiments sur le site d'un foyer d'incendie, à l'aide d'au moins un dispositif d'extinction (17), le dispositif d'extinction (17) comprenant :
- une unité mobile d'extinction (18), comprenant un premier réservoir d'agent d'extinction (20) pour eau d'extinction (21), un deuxième réservoir d'agent d'extinction (22) pour un additif pour eau d'extinction (23), et un dispositif de mélange (25) pour mélanger l'eau d'extinction (21) et l'additif (23) pour eau d'extinction,
- au moins un dispositif (19) de jet sous haute pression, relié au réservoir d'agent d'extinction (20, 22) par communication fluidique, pouvant être manoeuvré à la main, comportant au moins une buse d'extinction,
- au moins un dispositif (24) générateur de pression, pour éjecter l'agent d'extinction (26) par l'intermédiaire du dispositif (19) de jet sous haute pression, le dispositif (24) générateur de pression étant conçu pour produire une pression d'éjection de l'agent d'extinction (26) d'au moins 10 bar,
l'agent d'extinction (26) pouvant être obtenu à partir d'un mélange d'eau d'extinction (21) avec au moins un additif (23) pour eau d'extinction, et étant éjecté sous une surpression d'au moins 10 bar sous forme d'un brouillard de pulvérisation,
**caractérisé en ce qu'**on prévoit en tant qu'additif (23) pour eau d'extinction un concentré d'au moins un polymère superabsorbant prégonflé dans une phase organique, la buse d'extinction (29) étant conçue comme une buse pour jet sous haute pression, et l'agent d'extinction (26) étant éjecté sous forme d'un cône de pulvérisation ayant un angle d'ouverture inférieur à 15°.

6. Procédé selon la revendication 5, **caractérisé en ce que** l'eau d'extinction (21) et l'additif (23) pour eau d'extinction sont amenés séparément l'un de l'autre à la buse d'extinction (29), et que, d'une manière plus préférée, l'eau d'extinction (21) et l'additif (23) pour eau d'extinction sont mélangés immédiatement avant l'éjection.

7. Procédé de lutte locale contre le feu à l'extérieur de bâtiments sur le site d'un foyer d'incendie, à l'aide d'au moins un dispositif d'extinction (17), le dispositif d'extinction (17) comprenant :
- une unité mobile d'extinction (18) comprenant un premier réservoir d'agent d'extinction (20) pour eau d'extinction (21) et un deuxième réservoir (22) d'agent d'extinction pour un additif (23) pour eau d'extinction,
- au moins un dispositif (19) de jet sous haute pression, relié aux réservoirs (20, 22) d'agent d'extinction par communication fluidique, pouvant être manoeuvré à la main, comportant un grand nombre de buses d'extinction (29), et
- au moins un dispositif (24) générateur de pression pour éjecter l'eau d'extinction (21) et l'additif (23) pour eau d'extinction par l'intermédiaire du dispositif (19) de jet sous haute pression,
- dans lequel on prévoit en tant qu'additif (23) pour eau d'extinction un concentré d'au moins un polymère superabsorbant pré-gonflé dans une phase organique,
- l'eau d'extinction (21) et l'additif (23) pour eau d'extinction étant éjectés par des buses d'extinction distinctes, simultanément, ou successivement par ces mêmes buses d'extinction,
- l'eau d'extinction (21) étant éjectée sous une forme finement divisée, sous forme d'un brouillard, et l'additif (23) pour eau d'extinction étant éjecté en étant moins finement divisé, avec des gouttes de liquide plus grosses, et
- l'agent d'extinction (26) étant éjecté sous forme d'un brouillard de pulvérisation sous une surpression d'au moins 10 bar.
